# EUROPÄISCHE PATENTSCHRIFT

(11) **EP 1 648 668 B1**
(45) Veröffentlichungstag und Bekanntmachung des Hinweises auf die Patenterteilung: **20.12.2006**
(21) Anmeldenummer: 04733809.0
(22) Anmeldetag: 19.05.2004
(51) Int. Cl.: B27B 1/00, B27B 31/06

(54) **VERFAHREN UND VORRICHTUNG ZUM ZERLEGEN VON KONISCHEN BAUMST MMEN**
METHOD AND DEVICE FOR BREAKING DOWN CONICAL TREE TRUNKS
PROCEDE ET DISPOSITIF POUR COUPE DE TRONCS D'ARBRE CONIQUES

(30) Priorität: 28.07.2003 DE 10335384
(43) Veröffentlichungstag der Anmeldung: 26.04.2006
(73) Patentinhaber: Esterer WD GmbH & Co. KG, 72770 Reutlingen (DE)
(72) Erfinder: BERGVALL, Jean, Gunnar, 84503 Altötting (DE); DIETZ, Hans, 72119 Ammerbuch (DE)
(74) Vertreter: Witte, Alexander
(86) Internationale Anmeldenummer: PCT/EP2004/005402
(87) Internationale Veröffentlichungsnummer: WO 2005/021225

(56) Entgegenhaltungen:
- EP-A1- 0 663 272
- DE-A1- 4 016 628
- DE-C1- 3 244 393
- US-A- 1 252 445
- US-A- 3 456 774

## Beschreibung

Die Erfindung betrifft ein Verfahren zum Zerlegen von konischen, einen Konuswinkel aufweisenden Baumstämmen in Holzerzeugnisse, bei dem ein Baumstamm seitlich angeflacht, und das dadurch erzeugte Model zentriert und schließlich durch Sägen zerteilt wird.

Die Erfindung betrifft ferner eine Vorrichtung zum Zerlegen von konischen, einen Konuswinkel aufweisenden Baumstämmen in Holzerzeugnisse, mit einer ersten Station zum seitlichen Anflachen eines Baumstamms, mit einer zweiten Station zum Zentrieren des durch das Anflachen erzeugten Models, und mit einer dritten Station zum Zersägen des Models.

Ein Verfahren und eine Vorrichtung der vorstehend genannten Art sind bekannt, beispielsweise aus der DE 32 44 393.

Gemäß dem bekannten Verfahren und der zugehörigen Vorrichtung wird ein konischer Baumstamm, der eine gekrümmte Längsachse aufweist, zunächst in eine liegende Position gebracht, in der die Krümmungsebene des Baumstammes vertikal liegt. Der Baumstamm wird dann mit dem dickeren Ende voraus über einen Spaner geführt, der von der Unterseite des Baumstammes an diesem angreift und an der Unterseite eine gerade Fläche erzeugt. Der Baumstamm durchläuft dann eine Zerspanerstation mit zwei seitlichen Zerspanerköpfen, die den Baumstamm auf beiden Seiten anflachen. Der Baumstamm wird dabei streng geradeaus gefördert, d.h., dass seine Längsachse parallel zur Förderrichtung ausgerichtet ist. Demzufolge werden auf beiden Seiten des konischen Baumstammes in etwa gleich große und gleich geformte Bereiche zerspant. Die Tiefe des Eingriffs beim Zerspanen ist dabei so festgelegt, dass sie der Breite des Baumstamms am dünnen Ende entspricht. Hinter der Zerspanerstation bleibt daher ein Model übrig, das von unten und von den beiden Seiten her angeflacht ist und zwar derart, dass die Breite des Models vom vorderen Ende bis zum hinteren Ende des Models konstant ist. Dieses Model wird dann einer Zentrierstation zugeführt, die das Model zentriert und einer Sägestation zuführt. Die Sägestation besteht aus zwei Kreissägen, die seitlich Seitenbretter abtrennen.

Bei diesem bekannten Verfahren und der zugehörigen Vorrichtung ist von Nachteil, dass beim seitlichen Anflachen eine erhebliche Menge an Holz zerspant wird, was eine relativ geringe Ausbeute zur Folge hat.

Aus der DE 33 43 953 A1 ist ein Verfahren zur Bearbeitung gekrümmter Stämme bekannt. Bei diesem bekannten Verfahren wird ein Baumstamm mit dem dünnen Ende voraus gefördert, wobei die Krümmungsebene des Baumstammes horizontal liegt. Der Baumstamm wird auf einem Rollenförderer herangefördert und dabei mittels seitlicher Taster abgetastet, so dass Daten über die Gestalt des Baumstammes in Abhängigkeit von seiner Länge erfasst werden können. Mit diesen Daten werden eine stromabwärts des Rollenförderers angeordnete Zerspanerstation sowie eine stromabwärts der Zerspanerstation angeordnete Bandsägestation angesteuert, und zwar derart, dass die seitlich angreifenden Zerspanerköpfe und die senkrecht durch das Holz laufenden Bandsägeblätter in seitlicher Richtung so verstellt werden, dass aus dem gekrümmten Baumstamm Bretter mit optimaler Ausbeute herausgesägt werden.

Bei diesem bekannten Verfahren ist von Nachteil, dass ein hoher apparativer Aufwand getrieben werden muss, um die Form des Baumstammes auf dem Rollenförderer kontinuierlich zu erfassen und dass komplizierte Regelkreise einschließlich entsprechender Stellglieder vorhanden sein müssen, um sowohl die Zerspanerköpfe wie auch die Bandsägen in seitlicher Richtung zu verstellen.

Der Erfindung liegt demgegenüber die Aufgabe zugrunde, ein Verfahren und eine Vorrichtung der eingangs genannten Art dahingehend weiterzubilden, dass die vorstehend genannten Nachteile vermieden werden.

Insbesondere soll es möglich sein, mit relativ überschaubarem apparativem und steuerungstechnischem Aufwand eine hohe Holzausbeute bei konischen Baumstämmen zu erzielen.

Bei einem Verfahren der eingangs genannten Art wird diese Aufgabe erfindungsgemäß dadurch gelöst, dass der ggf. bereits vorbearbeitete Baumstamm beim Anflachen parallel zu einer Mantellinie angeflacht wird, wodurch eine seitliche Führungsfläche für das nachfolgende Zentrieren entsteht, die zur Längsachse des Baumstammes um den halben Konuswinkel geneigt ist, und dass das Model in einer zur seitlichen Führungsfläche parallelen Richtung gesägt wird.

Bei einer Vorrichtung der eingangs genannten Art wird die Aufgabe erfindungsgemäß dadurch gelöst, dass erste Mittel vorgesehen sind, um den Baumstamm beim Anflachen parallel zu einer Mantellinie anzuflachen, wodurch eine seitliche Führungsfläche für das nachfolgende Zentrieren entsteht, die zur Längsachse des Baumstammes um den halben Konuswinkel geneigt ist, sowie zweite Mittel, um das Model in einer zur seitlichen Führungsfläche parallelen Richtung zu sägen.

Die der Erfindung zugrunde liegende Aufgabe wird auf diese Weise vollkommen gelöst.

Durch das Ausbilden einer zur Mantellinie parallelen Führungsfläche und das anschließende Sägen in einer Richtung parallel zu der Führungsfläche wird es möglich, im Bereich dieser Führungsfläche ein Seitenbrett oder sonstiges Holzerzeugnis herzustellen, das über die gesamte Länge des Baumstamms durchgeht. Dies ist von erheblicher wirtschaftlicher Bedeutung, weil lange Holzerzeugnisse einen überproportional höheren Wert haben als kurze Holzerzeugnisse. Im Gegensatz zur Vorgehensweise gemäß der eingangs genannten DE 32 44 393 C1 ist es nicht erforderlich, beim seitlichen Anflachen so tief in den Baumstamm hineinzugehen, dass das auf diese Weise erzeugte Model über seine gesamte Länge so breit ist wie der Baumstamm am dünneren Ende. Vielmehr kann die seitliche Eindringtiefe beim Anflachen so gering bemessen werden, dass eine seitliche Fläche entsteht, deren Höhe gerade so groß ist wie z.B. die Breite einer handelbaren Holzleiste oder eines schmalen Holzbretts. Man erkauft sich diesen Vorteil zwar durch eine größere Eindringtiefe auf der gegenüberliegenden Seite bzw. eine deutlich kürzere Länge des dort herstellbaren Holzerzeugnisses, Wirtschaftlichkeitsberechnungen haben jedoch gezeigt, dass die Summe des Wertes der Holzerzeugnisse auf beiden Seiten größer ist als bei bekannten Vorgehensweisen, bei denen der Baumstamm auf beiden Seiten in im Wesentlichen symmentrischer Weise angeflacht wird.

Bei einer bevorzugten Weiterbildung des erfindungsgemäßen Verfahrens wird das Model beim Zentrieren mit der Führungsfläche an einer raumfesten Führung geführt. Diese raumfeste Führung weist vorzugsweise erste Rollen auf.

Diese Maßnahme hat den Vorteil, dass auf diese Weise bereits eine stabile Führung entlang der Sägerichtung zur Verfügung steht und das Model unmittelbar nach dem Zentrieren in die nachfolgende Sägestation eintreten kann.

In diesem Zusammenhang ist weiter bevorzugt, wenn der raumfesten Führung eine räumlich verfahrbare Führung für eine der seitlichen Führungsfläche gegenüberliegende Fläche des Models gegenübersteht.

Diese Maßnahme ist für eine sichere, beidseitige Führung von Vorteil, weil die räumlich verfahrbare Führung es ermöglicht, das Model auf der gegenüberliegenden Seite ebenfalls sicher zu führen bzw. gegen die raumfeste Führung zu drücken, wobei die räumlich verfahrbare Führung den Bereichen zu folgen vermag, die von der Förderrichtung und damit von der raumfesten Führung einen veränderlichen bzw. einen konstanten Abstand haben.

Dies gelingt in weiterer Ausgestaltung der Erfindung besonders gut, wenn die räumlich verfahrbare Führung zweite Rollen aufweist, die jeweils mit einer Verstelleinrichtung für eine Verstellrichtung senkrecht zur Sägerichtung versehen sind.

Bei weiteren Ausführungsformen der Erfindung wird der Baumstamm vor dem seitlichen Anflachen auf der Oberseite und auf der Unterseite angeflacht, wozu dritte Mittel vorgesehen sind.

Diese Maßnahme hat den Vorteil, dass die Förderung und das Zentrieren des Baumstammes in noch einfacherer und betriebssicherer Weise erreicht werden können. Wenn insoweit von "Oberseite" und "Unterseite" die Rede ist, so ist hierunter selbstverständlich der Zustand im Augenblick des seitlichen Anflachens zu verstehen. Dies schließt nicht aus, dass die "Oberseite" und die "Unterseite" in einem vorausgehenden Schritt ebenfalls seitlich liegen, der Baumstamm also seitlich angeflacht und anschließend um 90° gedreht wird, ehe er der Station zum seitlichen Anflachen zugeführt wird.

Die Erfindung eignet sich in besonderer Ausmaße auch für Baumstämme, die eine gekrümmte Mittellinie aufweisen. In diesem Falle wird der Baumstamm beim seitlichen Anflachen auf einer konkaven Seite mit einer gekrümmten Führungsfläche versehen, die unter einem rechten Winkel zur Krümmungsebene des Baumstammes verläuft.

Diese Maßnahme hat den Vorteil, dass die bereits genannten Vorteile in vollem Umfange auch bei derartigen gekrümmten Baumstämmen erzielbar sind.

Bei weiteren bevorzugten Ausführungsformen der Erfindung werden beim Sägen zunächst Seitenbretter vom Model abgetrennt, und zwar vorzugsweise in der bereits erwähnten dritten Station.

Diese Maßnahme hat den bereits weiter oben angedeuteten Vorteil, dass auf diese Weise Seitenbretter, Leisten oder schmale Holzbalken erzeugt werden können, die im Bereich der seitlichen Führungsfläche über die gesamte Länge des Models, d.h. über die gesamte Länge des Baumstammes, durchgehen. Derartige lange Holzerzeugnisse sind jedoch von überproportional hohem wirtschaftlichem Wert.

Erfindungsgemäß kann das Model durch Kreissägen oder durch Bandsägen zerteilt werden.

Weiterhin ist es alternativ möglich, den Baumstamm durch Zerspanen oder durch Absägen seitlich anzuflachen.

Weitere Vorteile ergeben sich aus der Beschreibung und der beigefügten Zeichnung.

Ausführungsbeispiele der Erfindung sind in der Zeichnung dargestellt und werden in der nachfolgenden Beschreibung näher erläutert. Es zeigen:
- Fig. 1: eine äußerst schematisierte Draufsicht auf eine Vorrichtung zum Zerlegen von konischen Baumstämmen;
- Fig. 2: eine Darstellung, ähnlich Fig. 1, jedoch für ein Ausführungsbeispiel der Erfindung;
- Fig. 3A bis 3C: in vergrößerter Darstellung einen geraden bzw. einen gekrümmten Baumstamm, wie sie auf der Vorrichtung gemäß Fig. 2 bearbeitet werden.

Bei der in Fig. 1 dargestellten Vorrichtung bezeichnet 10 insgesamt eine Bearbeitungslinie zum Zerlegen von konischen Baumstämmen.

Entlang einer Förderrichtung 11 wird ein Baumstamm 12 durch die Bearbeitungslinie 10 gefördert. Mit 13 ist angedeutet, dass der Baumstamm 12 ggf. vorbearbeitet, d.h. zunächst mit einer angeflachten Oberseite und auch einer entsprechend angeflachten Unterseite versehen worden sein kann, wie dies allgemein bekannt ist.

Der Baumstamm 12 wird nun vorzugsweise mit seinem dünneren Ende 14 voran gefördert, wobei die Längsachse 15 parallel zur Förderrichtung 11 ausgerichtet ist. Der Baumstamm 12 hat am dünneren Ende 14 einen Durchmesser d und am hinteren, dicken Ende einen Durchmesser D. Es versteht sich jedoch, dass der Baumstamm 12 auch mit dem dickeren Ende (dem sog. "Stock") voraus gefördert werden kann.

In der in Fig. 1 links dargestellten Ausrichtung wird der Baumstamm 12 nun einer Zerspanerstation 16 zugeführt, die aus zwei seitlich angeordneten Zerspanerköpfen oder auch aus zwei seitlich angeordneten Sägen bestehen kann.

Die Zerspanerstation 16 flacht den Baumstamm 12 seitlich an, so dass ein Model 17 entsteht, bei dem seitliche Bereiche 18a, 18b entfernt sind und statt dessen seitliche Führungsflächen 20a, 20b entstehen. Die Zerspanerköpfe sind dabei so eingestellt, dass das Model 17 im rückwärtigen Bereich einen Durchmesser d₁ aufweist, der größer als der Durchmesser d des dünneren Endes 14 des Baumstamms 12 ist. Folglich laufen die seitlichen Bereiche 18a, 18b sowie die seitlichen Führungsflächen 20a, 20b nicht über die gesamte Länge des Models 17 durch, sondern enden im Abstand von dem sich weiter konisch verjüngenden dünneren Ende 14.

Das Model 17 gelangt nun in eine Zentrierstation 22, die aus zwei im Abstand d₁ angeordneten Rollengängen 24a, 24b besteht. Das Model 17 läuft dabei zunächst mit seinem nicht-bearbeiteten Teilstück im Bereich des dünneren Endes 14 in die Zentrierstation 22 ein, so dass zunächst noch keine Zentrierwirkung stattfindet, weil der Durchmesser des Models 17 in diesem nicht-bearbeiteten Teilstück kleiner ist als der Abstand der Rollengänge 24a, 24b. Erst wenn das Model 17 mit den seitlichen Führungsflächen 20a, 20b in Eingriff mit den Rollengängen 24a, 24b der Zentrierstation 22 gerät, findet eine exakte Zentrierung statt.

Das Model 17 durchläuft nun eine Kreissäge 26, die alternativ auch eine Bandsäge sein kann. Die Kreissäge 26 erzeugt Sägeschnitte 27a, 27b in einem Abstand zueinander, der dem Abstand d₁ abzüglich der doppelten Breite der herzustellenden Seitenbretter 28a, 28b entspricht. In der Mitte des Models 17 verbleibt dann eine Hauptware 30, die ggf. noch weiter in Balken oder Bretter zerteilt werden kann.

Zu der Bearbeitungslinie 10 in Fig. 1 ist festzuhalten, dass die am Ende erzeugten Seitenbretter 28a, 28b jeweils eine Länge l₁ aufweisen, die deutlich kürzer als die Gesamtlänge L₁ des Models 17 und damit des Baumstamms 12 ist.

In Fig. 2 sowie in den Fig. 3A bis 3C ist nun eine weitere Bearbeitungslinie 40 dargestellt bzw. die darauf bearbeiteten Baumstämme veranschaulicht.

In der Bearbeitungslinie 40 wird in einer Förderrichtung 41 ein Baumstamm 42 gefördert und bearbeitet. Der Baumstamm 42 weist einen Konuswinkel α auf.

Der Baumstamm 42 wird in der Bearbeitungslinie 40 so gefördert, dass eine seitliche Mantellinie 43 des Baumstamms 42 parallel zur Förderrichtung 41 gefördert wird. Auch hier wird der Baumstamm 42 vorzugsweise mit dem dünneren Ende 44 voran den Bearbeitungsstationen zugeführt, wobei auch hier der Baumstamm 42 vorab auf der in Fig. 2 oberen und auf der unteren Seite angeflacht worden sein kann, wie mit dem Bezugszeichen 49 angedeutet. Auch hier gilt, dass eine Förderrichtung des Baumstammes 42 mit dem dickeren Ende voraus ebenfalls im Rahmen der Erfindung liegt.

Die Längsachse 45 des Baumstamms 42 liegt somit schräg zur Förderrichtung 41 und zwar um den halben Konuswinkel α/2 geneigt.

In dieser Ausrichtung wird der Baumstamm 12 einer Zerspanerstation 46 bzw. einer Sägestation zugeführt, damit ein Model 47 erzeugt wird, bei dem seitliche Bereiche 48a, 48b gespant bzw. abgesägt wurden. Wie man deutlich durch Vergleich von Fig. 1 und Fig. 2 erkennen kann, sind bei der Vorgehensweise gemäß Fig. 2 die seitlichen Bereiche 48a, 48b nicht gleich. Vielmehr erstreckt sich der in Förderrichtung rechte seitliche Bereich 48b über die gesamte Länge des Models 47, während der in Förderrichtung linke Bereich 48a in Längsrichtung wesentlich kürzer, dafür aber breiter ist.

Durch das Abspanen bzw. Absägen der seitlichen Bereiche 48a, 48b entstehen seitliche Führungsflächen 50a, 50b, wobei die seitliche Führungsfläche 50b über die gesamte Länge des Models 47 durchgeht, die seitliche Führungsfläche 50a hingegen nicht. Bei einer Förderrichtung mit dem dickeren Ende voraus stehen die Führungsflächen 50a, 50b sofort bei Eintritt des Models 47 in nachfolgende Stationen zur Verfügung.

Das Model 47 gelangt nun in eine Zentrierstation 52, bei dem wiederum seitlich ein in Förderrichtung linker Rollengang 54a sowie ein rechter Rollengang 54b vorgesehen sind. Im Unterschied zur Anordnung gemäß Fig. 1 ist in der Zentrierstation 52 nur der rechte Rollengang 54b raumfest, während der linke Rollengang 54a aus einzelnen Rollen besteht, die individuell mittels einer jeweils zugeordneten Verstelleinrichtung 55 seitlich verstellbar sind.

Wenn also das Model 47 in Fig. 2 von links nach rechts in die Zentrierstation 52 einläuft, dann setzt die erste Rolle des Rollengangs 54a am vorderen Ende der schrägen seitlichen Führungsfläche 50a' auf und läuft an dieser hoch, bis die gerade seitliche Führungsfläche 50a erreicht ist. Die nachfolgenden Rollen folgen dieser Bewegung, so dass das Model 47 auf seiner in Förderrichtung linken Seite von allen Rollen des Rollengangs 54a geführt und gegen den raumfesten Rollengang 54b gedrückt wird, unabhängig davon, ob die Rollen des verfahrbaren Rollengangs 54a an der seitlichen Führungsfläche 50a' mit sich ändernder Breite oder an der seitlichen Führungsfläche 50a mit konstanter Breite anliegen.

Im Ergebnis wird das Model 47 unter Anlage an die raumfeste Führung des Rollengangs 54b in die Kreissäge 56 eingeführt, wobei also die in Förderrichtung rechte seitliche Führungsfläche 50b parallel zur Förderrichtung 41 ausgerichtet ist.

Wie Fig. 2 rechts zeigt, führt dies dazu, dass zwei Sägeschnitte 57a, 57b unterschiedlicher Länge durch das Model 47 geführt werden, so dass auch Seitenbretter 58a, 58b unterschiedlicher Länge entstehen, die zwischen sich eine Hauptware 60 einschließen.

Die Seitenbretter 58a, 58b haben eine Breite l₂ und L₂, wobei l₂ bei ansonsten gleichen Voraussetzungen etwas kürzer ist als bei l₁. Trotzdem hat das bei der Vorgehensweise gemäß Fig. 2 erzeugte Gebinde aus einem langen Seitenbrett 58b mit der Länge L₂ und einem kurzen Seitenbrett 58a der Länge l₂ einen höheren wirtschaftlichen Wert als das bei der Vorgehensweise gemäß Fig. 1 erzeugte Gebinde mit zwei kurzen Seitenbrettern 28a, 28b der gleichen Länge l₁.

Die Verhältnisse beim Bearbeiten und Zerteilen des Baumstamms 42 sind in den Fig. 3A in einer Vorderansicht und in Fig. 3B in einer Draufsicht nochmals prinzipiell dargestellt. Fig. 3C zeigt ergänzend den Fall eines Baumstamms 42' mit gekrümmter Längsachse 45'. Man erkennt, dass die Verhältnisse im Prinzip die gleichen sind wie im Fall der Fig. 3A und 3B mit einem idealisiert dargestellten Baumstamm 42 mit gerader Längsachse 45. Bei einem gekrümmten Baumstamm 42' muss lediglich darauf geachtet werden, dass die längere seitliche Führungsfläche 50b' in konvexem Bereich der Krümmung angebracht wird.

## Patentansprüche

1. Verfahren zum Zerlegen von konischen, einen Konuswinkel (α) aufweisenden Baumstämmen (12; 42) in Holzerzeugnisse (28, 30; 58, 60), bei dem ein Baumstamm (12; 42) seitlich angeflacht, und das **dadurch** erzeugte Model (17; 47) zentriert und schließlich durch Sägen zerteilt wird, **dadurch gekennzeichnet, dass** der ggf. bereits vorbearbeitete (49) Baumstamm (42) beim Anflachen parallel zu einer Mantellinie (43) angeflacht wird, wodurch eine seitliche Führungsfläche (50b) für das nachfolgende Zentrieren entsteht, die zur Längsachse (45) des Baumstammes (42) um den halben Konuswinkel (α/2) geneigt ist, und dass das Model (47) in einer zur seitlichen Führungsfläche (50b) parallelen Richtung (41) gesägt wird.

2. Verfahren nach Anspruch 1, **dadurch gekennzeichnet, dass** das Model (47) beim Zentrieren mit der Führungsfläche (50b) an einer raumfesten Führung geführt wird.

3. Verfahren nach Anspruch 1 oder 2, **dadurch gekennzeichnet, dass** der Baumstamm (42) vor dem seitlichen Anflachen auf der Oberseite und auf der Unterseite angeflacht wird.

4. Verfahren nach einem oder mehreren der Ansprüche 1 bis 3, **dadurch gekennzeichnet, dass** der Baumstamm (42') eine gekrümmte Mittellinie (45') aufweist, und beim seitlichen Anflachen auf einer konkaven Seite mit einer gekrümmten Führungsfläche (50b') versehen wird, die unter einem rechten Winkel zur Krümmungsebene des Baumstammes verläuft.

5. Verfahren nach einem oder mehreren der Ansprüche 1 bis 4, **dadurch gekennzeichnet, dass** beim Sägen zunächst Seitenbretter (58a, 58b) vom Model (47) abgetrennt werden.

6. Verfahren nach einem oder mehreren der Ansprüche 1 bis 5, **dadurch gekennzeichnet, dass** das Model (47) durch Kreissägen zerteilt wird.

7. Verfahren nach einem oder mehreren der Ansprüche 1 bis 5, **dadurch gekennzeichnet, dass** das Model (47') durch Bandsägen zerteilt wird.

8. Verfahren nach einem oder mehreren der Ansprüche 1 bis 7, **dadurch gekennzeichnet, dass** der Baumstamm (42) durch Zerspanen angeflacht wird.

9. Verfahren nach einem oder mehreren der Ansprüche 1 bis 7, **dadurch gekennzeichnet, dass** der Baumstamm durch Absägen angeflacht wird.

10. Vorrichtung zum Zerlegen von konischen, einen Konuswinkel (α) aufweisenden Baumstämmen (12; 42) in Holzerzeugnisse (28, 30; 58, 60), mit einer ersten Station (16) zum seitlichen Anflachen eines Baumstamms (12; 42), mit einer zweiten Station (22; 52) zum Zentrieren des durch das Anflachen erzeugten Models (17; 47), und mit einer dritten Station (26; 56) zum Zersägen des Models (17; 47), **dadurch gekennzeichnet, dass** erste Mittel vorgesehen sind, um den Baumstamm (42) beim Anflachen parallel zu einer Mantellinie (43) anzuflachen, wodurch eine seitliche Führungsfläche (50b) für das nachfolgende Zentrieren entsteht, die zur Längsachse (45) des Baumstammes (42) um den halben Konuswinkel (α/2) geneigt ist, sowie zweite Mittel, um das Model (47) in einer zur seitlichen Führungsfläche (50b) parallelen Richtung (41) zu sägen.

11. Vorrichtung nach Anspruch 10, **dadurch gekennzeichnet, dass** die zweiten Mittel eine raumfeste Führung für die seitliche Führungsfläche (50b) aufweisen.

12. Vorrichtung nach Anspruch 11, **dadurch gekennzeichnet, dass** die raumfeste Führung erste Rollen (54b) aufweist.

13. Vorrichtung nach Anspruch 11 oder 12, **dadurch gekennzeichnet, dass** der raumfesten Führung eine räumlich verfahrbare Führung für eine der seitlichen Führungsfläche (50b) gegenüberliegende Fläche (50a, 50a') des Models (47) gegenübersteht.

14. Vorrichtung nach Anspruch 13, **dadurch gekennzeichnet, dass** die räumlich verfahrbare Führung zweite Rollen (54a) aufweist, die jeweils mit einer Verstelleinrichtung (55) für eine Verstellrichtung senkrecht zur Sägerichtung (41) versehen sind.

15. Vorrichtung nach einem oder mehreren der Ansprüche 10 bis 14, **dadurch gekennzeichnet, dass** dritte Mittel vorgesehen sind, um den Baumstamm (42) vor dem seitlichen Anflachen auf der Oberseite und auf der Unterseite anzuflachen.

16. Vorrichtung nach einem oder mehreren der Ansprüche 10 bis 15, **dadurch gekennzeichnet, dass** die dritte Station zunächst Seitenbretter (58a, 58b) vom Model (47) abtrennt.

17. Vorrichtung nach einem oder mehreren der Ansprüche 10 bis 16, **dadurch gekennzeichnet, dass** die dritte Station als Kreissägestation (56) ausgebildet ist.

18. Vorrichtung nach einem oder mehreren der Ansprüche 10 bis 16, **dadurch gekennzeichnet, dass** die dritte Station als Bandsägestation ausgebildet ist.

19. Vorrichtung nach einem oder mehreren der Ansprüche 10 bis 18, **dadurch gekennzeichnet, dass** die erste Station als Zerspanerstation (46) ausgebildet ist.

20. Vorrichtung nach einem oder mehreren der Ansprüche 10 bis 18, **dadurch gekennzeichnet, dass** die erste Station als Sägestation ausgebildet ist.

## Claims

1. A method for dissecting conical logs (12; 42) having a cone angle (α), into wood products (28, 30; 58, 60), in which the log (12; 42) is flattened laterally to generate a profiled log (17; 47), the profiled log (17; 47) being centred and finally dissected by sawing, **characterized in that** the log (42) being already pre-treated (49), as the case may be, is flattened parallel to a surface line (43) during flattening, thereby creating a lateral guide surface (50b) for the subsequent centring, the guide surface (50b) being inclined by half the cone angle (α/2) relative to the longitudinal axis (45) of the log (42), and that the profiled log (47) is sawn in a direction parallel to the lateral guide surface (50b).

2. The method of claim 1, **characterized in that** during centring the profiled log (47) is guided with the guide surface (50b) along a stationary guide.

3. The method of claim 1 or 2, **characterized in that** prior to the lateral flattening, the log (42) is flattened on the upper side and on the lower side.

4. The method of one or more of claims 1 to 3, **characterized in that** the log (42') has a curved centre line (45'), and is provided on its concave side with a curved guide surface (50b') during the lateral flattening, the curved guide surface (50b') extending under right angles with respect to the plane of curvature of the log (42').

5. The method of one or more of claims 1 to 4, **characterized in that** during sawing, initially, lateral boards (58a, 58b) are dissected from the profiled log (47).

6. The method of one or more of claims 1 to 5, **characterized in that** the profiled log (47) is dissected by circular saws.

7. The method of one or more of claims 1 to 5, **characterized in that** the profiled log (47) is dissected by band saws.

8. The method of one or more of claims 1 to 7, **characterized in that** the log (42) is flattened by chipping.

9. The method of one or more of claims 1 to 7, **characterized in that** the log is flattened by sawing off.

10. An apparatus for dissecting conical logs (12; 42) having a cone angle (α), into wood products (28, 30; 58, 60), comprising a first station (16) for laterally flattening a log (12; 42), a second station (22; 52) for centring the profiled log (17; 47) generated during the flattening, and a third station (26; 56) for sawing up the profiled log (17; 47), **characterized in that** first means are provided for flattening the log (42) parallel to a surface line (43) during the flattening, whereby a lateral guide surface (50b) for the subsequent centring is generated, the guide surface (50b) being inclined relative to the longitudinal axis (45) of the log (42) by half the cone angle (α/2), and second means for sawing the profiled log (47) in a direction parallel to the lateral guide surface (50b).

11. The apparatus of claim 10, **characterized in that** the second means comprises a stationary guide for the lateral guide surface (50b)

12. The apparatus of claim 11, **characterized in that** the stationary guide comprises first rollers (54b)

13. The apparatus of claims 11 or 12, **characterized in that** the stationary guide is faced by a spatially displaceable guide for a surface (50a, 50a') of the profiled log (47) opposite the lateral guide surface (50b).

14. The apparatus of claim 13, **characterized in that** the spatially displaceable guide comprises second rollers (54a) being each provided with a displacement unit (55) for a direction of displacement perpendicular to the direction of sawing (41.

15. The apparatus of one or more of claims 10 to 14,
**characterized in that** third means are provided for flattening the log (42) at the upper side and at the lower side prior to the lateral flattening.

16. The apparatus of one or more of claims 10 to 15,
**characterized in that** the third station initially saws lateral boards (58a, 58b) from the profiled log (47).

17. The apparatus of one or more of claims 10 to 16,
**characterized in that** the third station is configured as a circular saw station (56).

18. The apparatus of one or more of claims 10 to 16,
**characterized in that** the third station is configured as a band saw station.

19. The apparatus of one or more of claims 10 to 18,
**characterized in that** the first station is configured as a chipping station (46).

20. The apparatus of one or more of claims 10 to 18,
**characterized in that** the first station is configured as a sawing station.

## Revendications

1. Procédé pour coupe de troncs d'arbre coniques (12 ; 42), comprenant un angle de cône (α), en produits de bois (28, 30 ; 58, 60), dans lequel un tronc d'arbre (12 ; 42) est aplati latéralement, et le modèle (17 ; 47) ainsi produit est centré et enfin divisé par sciage, **caractérisé en ce que** le tronc d'arbre (42) éventuellement déjà ébauché (49) est aplati au cours de l'aplatissement parallèlement à une génératrice (43), une surface de guidage latérale (50b) étant produite pour le centrage suivant, qui est incliné par rapport à l'axe longitudinal (45) du tronc d'arbre (42) selon le demi-angle de cône (α/2), et **en ce que** le modèle (47) est scié dans une direction (41) parallèle à la surface de guidage latérale (50b).

2. Procédé selon la revendication 1, **caractérisé en ce que** le modèle (47) au cours du centrage avec la surface de guidage (50b) est guidé sur un guidage stabilisé.

3. Procédé selon la revendication 1 ou 2, **caractérisé en ce que** le tronc d'arbre (42) est aplati avant l'aplatissement latéral sur la face supérieure et sur la face inférieure.

4. Procédé selon l'une ou plusieurs des revendications 1 à 3, **caractérisé en ce que** le tronc d'arbre (42') comprend une ligne médiane incurvée (45'), et au cours de l'aplatissement latéral sur une face concave, est pourvu d'une surface de guidage incurvée (50b') qui s'étend à angle droit par rapport au plan de courbure du tronc d'arbre.

5. Procédé selon l'une ou plusieurs des revendications 1 à 4, **caractérisé en ce qu'**au cours du sciage, des planches de côté (58a, 58b) sont tout d'abord séparées du modèle (47).

6. Procédé selon l'une ou plusieurs des revendications 1 à 5, **caractérisé en ce que** le modèle (47) est divisé par sciage circulaire.

7. Procédé selon l'une ou plusieurs des revendications 1 à 5, **caractérisé en ce que** le modèle (47') est divisé par sciage à la scie à ruban.

8. Procédé selon l'une ou plusieurs des revendications 1 à 7, **caractérisé en ce que** le tronc d'arbre (42) est aplati par coupe.

9. Procédé selon l'une ou plusieurs des revendications 1 à 7, **caractérisé en ce que** le tronc d'arbre est aplati par tronçonnage.

10. Dispositif de coupe de troncs d'arbre coniques (12 ; 42), comprenant un angle de cône (α), en produits de bois (28, 30 ; 58, 60), comprenant une première station (16) destinée à aplatir latéralement un tronc d'arbre (12 ; 42), comprenant une deuxième station (22 ; 52) destinée à centrer le modèle (17 ; 47) produit par l'aplatissement, et comprenant une troisième station (26 ; 56) destinée à débiter le modèle (17 ; 47), **caractérisé en ce que** des premiers moyens sont prévus pour aplatir le tronc d'arbre (42) au cours de l'aplatissement parallèlement à une génératrice (43), ce qui crée une surface de guidage latérale (50b) pour le centrage consécutif qui est inclinée par rapport à l'axe longitudinal (45) du tronc d'arbre (42) selon le demi-angle de cône (α/2), ainsi que des deuxièmes moyens pour scier le modèle (47) dans une direction (41) parallèle à la surface de guidage latérale (50b).

11. Dispositif selon la revendication 10, **caractérisé en ce que** les deuxièmes moyens comprennent un guidage stabilisé pour la surface de guidage latérale (50b).

12. Dispositif selon la revendication 11, **caractérisé en ce que** le guidage stabilisé comprend des premiers rouleaux (54b).

13. Dispositif selon la revendication 11 ou 12, **caractérisé en ce qu'**au guidage stabilisé est opposé un guidage mobile dans l'espace pour une surface (50a, 50a') du modèle (47) faisant face à la surface de guidage latérale (50b).

14. Dispositif selon la revendication 13, **caractérisé en ce que** le guidage mobile dans l'espace comprend deux rouleaux (54a), qui sont pourvus respectivement d'un dispositif de réglage (55) pour une direction de réglage perpendiculaire à la direction de sciage (41).

15. Dispositif selon l'une ou plusieurs des revendications 10 à 14, **caractérisé en ce que** des troisièmes moyens sont prévus pour aplatir le tronc d'arbre (42) avant l'aplatissement latéral sur la face supérieure et sur la face inférieure.

16. Dispositif selon l'une ou plusieurs des revendications 10 à 15, **caractérisé en ce que** la troisième station sépare tout d'abord les planches de bord (58a, 58b) du modèle (47).

17. Dispositif selon l'une ou plusieurs des revendications 10 à 16, **caractérisé en ce que** la troisième station est conçue comme une station de sciage circulaire (56).

18. Dispositif selon l'une ou plusieurs des revendications 10 à 16, **caractérisé en ce que** la troisième station est conçue comme une station de sciage à la scie à ruban.

19. Dispositif selon l'une ou plusieurs des revendications 10 à 18, **caractérisé en ce que** la première station est conçue comme une station de coupe (46).

20. Dispositif selon l'une ou plusieurs des revendications 10 à 18, **caractérisé en ce que** la première station est conçue comme une station de sciage
